# EUROPÄISCHE PATENTSCHRIFT

(11) **EP 1 927 545 B1**
(45) Veröffentlichungstag und Bekanntmachung des Hinweises auf die Patenterteilung: **24.03.2010**
(21) Anmeldenummer: 07121489.4
(22) Anmeldetag: 26.11.2007
(51) Int. Cl.: B65B 25/14, B65B 51/10

(54) **Verpackungsvorrichtung und Verfahren zum Befestigen von Außenstirndeckeln an einer Rolle**
Packaging apparatus and method for fixing exterior end covers to a reel
Dispositif d'emballage et procédé de fixation de couvercles de partie frontale extérieure sur un rouleau

(30) Priorität: 01.12.2006 DE 102006056726
(43) Veröffentlichungstag der Anmeldung: 04.06.2008
(73) Patentinhaber: Voith Patent GmbH, 89522 Heidenheim (DE)
(72) Erfinder: Stitz, Hermann Albert, 51515 Kürten (DE); Nelles, Josef, 52224 Stolberg (DE); Marquardt, Sven, 47918 Tönisvorst (DE); Jorkiewicz, Sabine, 50181 Bedburg (DE)

(56) Entgegenhaltungen:
- DE-A1- 1 435 521
- US-A- 1 840 222
- US-A- 4 288 968

## Beschreibung

Die Erfindung betrifft eine Verpackungsvorrichtung zum Befestigen von Außenstirndeckeln an einer Rolle mit einer Rollenlagereinrichtung, mindestens einer in Längsrichtung der Rollenlagereinrichtung bewegbaren und auf einem Schlitten gelagerten Packpressenplatte und einem an dem Schlitten wirkenden Packpressenantrieb. Eine derartige Verpackungsvorrichtung wird im Allgemeinen kurz auch als "Packpresse" bezeichnet.

Weiterhin betrifft die Erfindung ein Verfahren zum Befestigen von Außenstirndeckeln an einer in einer Rollenlagereinrichtung gelagerten Rolle mittels mindestens einer in Längsrichtung der Rollenlagereinrichtung bewegbaren und auf einem Schlitten gelagerten Packpressenplatte und einem an dem Schlitten wirkenden Packpressenantrieb.

Die Erfindung wird im Folgenden anhand einer zu verpackenden Papierrolle beschrieben, ohne jedoch darauf beschränkt zu sein. Sie ist auch bei vergleichbaren Rollen anwendbar, die auf ähnliche Weise verpackt werden.

In einem der letzten Herstellungsschritte werden Papierbahnen, nachdem sie auf die richtige Breite geschnitten worden sind, zu Papierrollen aufgewickelt. Vor dem Weitertransport zu einem Verbraucher müssen sie verpackt werden. Hierzu wird in der Regel jeweils ein so genannter Innenstirndeckel an den Stirnseiten der Papierrolle befestigt. Danach wird der Umfang der Papierrolle mit einer Verpackungsbahn eingehüllt, die üblicherweise etwas über die Stirnseiten übersteht. Dieser Überstand wird beim Einwickeln oder später auf die Stirnseiten eingeschlagen. Danach wird jeweils ein Außenstirndeckel auf jede Stirnseite geklebt. Hierzu verwendet man vielfach Außenstirndeckel, die mit einem wärmeaktivierbaren Klebstoff, einem so genannten Hot-Melt-Kleber, versehen sind. Die Außenstirndeckel werden mit ihrer klebstofffreien Stelle auf eine Packpressenplatte, die auch als Pressschild bezeichnet wird, aufgelegt und dort gehalten, beispielsweise mittels Vakuum. Die Packpressenplatte wird erwärmt, die Wärme durchdringt den Außenstirndeckel und macht den Klebstoff klebrig. Gleichzeitig oder zeitlich versetzt dazu presst die Packpressenplatte den Außenstirndeckel mit einem sehr hohen Druck, beispielsweise im Bereich von 3,5 bis 4 Tonnen, gegen die Stirnseite der Papierrolle und verklebt damit den Außenstirndeckel mit dem Innenstirndeckel und den eingefalteten Überständen der Verpackungsbahn. Wenn so der Außenstirndeckel an die Stirnseite der Papierrolle festgeklebt worden ist, als nach einer gewissen Verweilzeit, wird die Packpressenplatte zurückgefahren.

Diese Vorgehensweise, die beispielsweise in der deutschen Offenlegungsschrift DE 40 34 395 A1 dargelegt ist, hat sich im Grunde bewährt. Sie erzeugt relativ stabile Verpackungen, die die Papierrollen ausreichend schützen. Allerdings ist diese Art der Verpackung zeit- und energieaufwändig. Denn man muss nicht nur den Außenstirndeckel erwärmen, sondern mittels eingesenkter elektrischer Heizelemente die gesamte, gegebenenfalls aus mehreren zu erwärmenden Segmenten bestehende Packpressenplatte, was eine gewisse Zeit in Anspruch nimmt und relativ viel Energie benötigt. Zudem gewährleistet diese Art der Erwärmung oftmals keine gleichmäßige Wärmeverteilung in der Packpressenplatte und die von möglichen Temperaturfühlern an die Steuerung/Regelung übermittelte Temperatur entspricht oftmals nicht den Ist-Temperaturen auf der Packpressenplatte.

Weiterhin ist auch bekannt, einen Außenstirndeckel auf seiner mit dem wärmeaktivierbaren Klebstoff versehenen Seite mit einer Heizeinrichtung zu erwärmen. Dabei kann der bereits auf die Packpressenplatte aufgelegte Außenstirndeckel mit einer über die Fläche der Packpressenplatte bewegbaren Heizeinrichtung erwärmt werden, wie dies beispielsweise aus der europäischen Patentanmeldung EP 1 110 864 A1 bekannt ist. Jedoch kann der Außenstirndeckel auf seinem Weg zwischen einer Aufnahmeposition, in der der Außenstirndeckel durch eine Greifeinrichtung aufgenommen wird, und einer Position vor der Stirnseite der Rolle von seiner mit Klebstoff versehenen Seite her kontaktlos erhitzt werden, wie dies beispielsweise aus der deutschen Patentschrift DE 100 25 510 C2 bekannt ist. Beide Möglichkeiten erlauben eine weitere Vermindung des Energieverbrauchs, benötigen jedoch jeweils mindestens eine weitere Einrichtung zur Erwärmung des Außenstirndeckels, die je nach Systemausgestaltung sehr aufwendig in ihrer Konstruktion und ihrer Steuerung/Regelung sein kann.

Weiterhin offenbart die US-A-1 840 222 eine Verpackungsvorrichtung mit einer als Hohlkörper ausgebildeten Packpressenplatte, die durch Dampf erwärmt wird.

Es ist die Aufgabe der Erfindung, eine Verpackungsvorrichtung der eingangs genannten Art derart weiterzubilden, dass die Packpressenplatte bei einem verminderten Energieverbrauch schneller, einfacher und gleichmäßiger erwärmt werden kann. Weiterhin soll ein entsprechendes Verfahren angegeben werden.

Diese Aufgabe wird bei einer Verpackungsvorrichtung der eingangs genannten Art erfindungsgemäß dadurch gelöst, dass die Packpressenplatte zumindest bereichsweise als wenigstens ein Hohlkörper ausgebildet ist, der wenigstens teilweise mit mindestens einem Wärmeträger gefüllt ist, und dass mindestens eine vorzugsweise steuer-/regelbare Heizeinrichtung zur zumindest zeitweisen Verdampfung des mindestens einen Wärmeträgers in dem wenigstens einen Hohlkörper vorgesehen ist, wobei der mindestens eine zumindest zeitweise verdampfte Wärmeträger an der Innenseite des wenigstens einen Hohlkörpers kondensiert und dadurch zumindest die Vorderseite der Packpressenplatte erwärmt.

Die erfindungsgemäße Aufgabe wird auf diese Weise vollkommen gelöst.

Die Packpressenplatte kann also sehr genau und sehr schnell bei einer deutlich verbesserten Erwärmungsgleichmäßigkeit erwärmt werden. Weiterhin vermindert sich der Energieverbrauch im Hinblick auf die verbesserte Erwärmungsgleichmäßigkeit merklich und zudem ist das System aufgrund der erfindungsgemäßen Ausgestaltung besser steuer-/regelbar.

Die Packpressenplatte ist in einer bevorzugten Ausführungsform als ein einziger Hohlkörper mit einem Hohlkörpervolumen ausgebildet und bildet somit einen geschlossenen Wärmekreislauf. Dies vereinfacht einerseits die Steuerung/Regelung des Systems, andererseits verbessert sich wiederum die Erwärmungsgleichmäßigkeit.

Unter wirtschaftlichen und betrieblichen Aspekten umfasst der Wärmeträger bevorzugt Wasser und/oder ein Thermalöl, insbesondere ein Mineralöl, ein Synthetiköl oder ein biologisches Öl. Das Synthetiköl kann beispielsweise ein Silikonöl, das biologische Öl ein Zitrusöl wie D-Limone sein. Die beispielhaft genannten Wärmeträger zeichnen sich allesamt durch eine geeignete spezifische Wärmekapazität, einen guten bis sehr guten Wärmeübergangskoeffizient und eine akzeptable Wärmeleitfähigkeit aus.

Die Heizeinrichtung umfasst in einer bevorzugten praktischen Ausführungsform mindestens eine wenigstens eine Wendel aufweisende Heizwendel, die durch ihren ohmschen Widerstand einen elektrischen Strom in Wärme- und Strahlungsenergie umwandelt. Dabei kann die Heizwendel freitragend oder um einen hitzebeständigen Kern, der vorzugsweise aus Wolfram besteht, gewickelt sein. Allgemein kann jedes elektrische Bauteil verwendet werden, durch welches elektrischer Strom in Wärme- und Strahlungsenergie umgewandelt wird.

Damit die Energieumwandlung schnell und effizient von statten gehen kann, ist die Heizeinrichtung bevorzugt im unteren Bereich des Hohlkörpers, der zumindest zeitweise mit dem Wärmeträger gefüllt ist, angeordnet. Die Anordnung erfolgt dabei in günstiger Weise derart, dass eine gleichmäßige Erhitzung des Wärmeträgers möglich ist.

Ferner kann im Bereich der Heizeinrichtung mindestens ein Wärmetauscher angeordnet sein.

Auch ist die Packpressenplatte in vorteilhafter Ausgestaltung mit einer vorzugsweise zentrisch wirkenden Ansaugeinrichtung versehen, mit deren Hilfe an ihrer Vorderseite ein Unterdruck erzeugt wird, mit dem der Außenstirndeckel an der Packpressenplatte festgehalten wird, bis er am Ende des Pressenvorgangs an der Rolle festklebt. Dies erhöht die Effizienz des Verpackungsprozesses bei einem reduzierten Zeitbedarf und einer verbesserten Runability.

Diese erfindungsgemäße Aufgabe wird bei einem Verfahren der eingangs genannten Art erfindungsgemäß dadurch gelöst, dass die zumindest bereichsweise als wenigstens ein Hohlkörper ausgebildete und wenigstens teilweise mit mindestens einem Wärmeträger gefüllte Packpressenplatte mittels mindestens einer vorzugsweise steuer-/regelbaren Heizeinrichtung beheizt wird, wobei der mindestens eine Wärmeträger in dem wenigstens einen Hohlkörper mittels der mindestens einen vorzugsweise steuer-/regelbaren Heizeinrichtung zumindest zeitweise verdampft wird, an der Innenseite des wenigstens einen Hohlkörpers kondensiert und dadurch zumindest die Vorderseite der Packpressenplatte erwärmt.

Die erfindungsgemäße Aufgabe wird auf diese Weise wiederum vollkommen gelöst und es ergeben sich die bereits genannten erfindungsgemäßen Vorteile.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine schematische Seitenansicht einer Verpackungsvorrichtung;
- Figur 2: eine teilweise Vorderansicht der Packpressenplatte der Figur 1; und
- Figur 3: eine Seitenansicht der Packpressenplatte der Figur 2.

Die Figur 1 zeigt eine Verpackungsvorrichtung 1 zum Befestigen von Außenstirndeckeln 3 an einer Rolle 2, beispielsweise einer Papierrolle, die auf Tragwalzen 5 aufliegt, die eine Rollenlagereinrichtung 4 für die Rolle 2 bilden. Die Längserstreckung der einen Rollenteppich bildenden Tragwalzen 5 definiert die Längserstreckung der Rollenlagereinrichtung 4. Der Übersicht halber ist nur der linke Teil der Verpackungsvorrichtung 1 mit den entsprechenden Bezugszeichen versehen.

Die Tragwalzen 5 sind auf einem Profilrahmen 6 angeordnet, der sich in Längsrichtung erstreckt. Auf dem Profilrahmen 6 ist ein Schlitten 7 mit Rollen 8 verfahrbar. Der Schlitten 7 wird hierbei über eine Kette 9 oder einen Zahnriemen angetrieben, wobei die Kette 9 ihrerseits über ein Getriebe 10 von einem Elektromotor 11 angetrieben wird. Kette 9, Getriebe 10 und Elektromotor 11 bilden einen druckmittelfreien Packpressenantrieb 12, mit dem man den Schlitten 7 hin- und herfahren (Doppelpfeil D) kann. Selbstverständlich kann die Schlitten 7 auch mittels einer Hydraulikeinrichtung angetrieben sein.

Auf der der Rolle 2 zugewandten Seite des Schlittens 7 ist eine Packpressenplatte 13 vorgesehen.

Die Figur 2 zeigt nun eine teilweise Vorderansicht der Packpressenplatte 13 der Figur 1.

Die Packpressenplatte 13 ist zumindest bereichsweise, in der Darstellung der Figur 2 sogar vollständig als ein Hohlkörper 14 ausgebildet, der wenigstens teilweise mit einem Wärmeträger 15 gefüllt ist. Der die Packpressenplatte 13 bildende Hohlkörper 14 ist mit einem Hohlkörpervolumen V14 ausgebildet und der Wärmeträger 15 kann Wasser und/oder ein Thermalöl, insbesondere ein Mineralöl, ein Synthetiköl oder ein biologisches Öl, umfassen.

Ferner ist eine vorzugsweise steuer-/regelbare Heizeinrichtung 16 zur zumindest zeitweisen Verdampfung des Wärmeträgers 15 in dem die Packpressenplatte 13 bildenden Hohlkörper 14 vorgesehen. Die dargestellte Heizeinrichtung 16 umfasst eine wenigstens eine Wendel aufweisende Heizwendel 17, die durch ihren ohmschen Widerstand einen elektrischen Strom in Wärme- und Strahlungsenergie umwandelt. Die Heizwendel 17 ist freitragend, sie kann jedoch auch um einen hitzebeständigen Kern, der vorzugsweise aus Wolfram besteht, gewickelt sein und sie ist im unteren Bereich 18 des Hohlkörpers 14, der zumindest zeitweise mit dem Wärmeträger 15 gefüllt ist, angeordnet. Die Steuerung/Regelung der Heizeinrichtung 16 ist dem Fachmann bekannt und deshalb nur schematisch mit der Bezugsziffer" 19" angedeutet.

Der Hohlkörper 14 kann in einer für den Fachmann selbstverständlichem Weise eine entsprechende Innenkontur samt dazugehörigen Einbauten aufweisen, um eine optimale Kondensation des zumindest zeitweise verdampften Wärmeträgers 15 mit dem Ziel zu ermöglichen, die Packpressenplatte 13 bei einem verminderten Energieverbrauch schneller, einfacher und gleichmäßiger zu erwärmen.

Im Bereich der Heizeinrichtung 16 kann ergänzend auch noch mindestens ein Wärmetauscher 22 angeordnet sein.

Die Packpressenplatte 13 ist weiterhin mit einer dem Fachmann bekannten und vorzugsweise zentrisch wirkenden Ansaugeinrichtung 23 versehen, mit deren Hilfe an ihrer Vorderseite 21 ein Unterdruck erzeugt wird, mit dem der Außenstirndeckel 3 (Figur 1) an der Packpressenplatte 13 festgehalten wird, bis er am Ende des Pressenvorgangs an der Rolle 2 festklebt.

Und letztlich zeigt die Figur 3 eine Seitenansicht der Packpressenplatte 13 der Figur 2.

Im Hinblick auf die Funktion der Packpressenplatte 13 sei ausgeführt, dass der zumindest zeitweise verdampfte Wärmeträger 15 an der Innenseite 20 des Hohlkörpers 14 kondensiert und dadurch zumindest die Vorderseite 21 der Packpressenplatte 13 erwärmt. Die Packpressenplatte 13 bildet somit einen in sich geschlossenen Wärmekreislauf.

Die in den Figuren 1 bis 3 dargestellte Verpackungsvorrichtung 1 eignet sich in hervorragender Weise zur Durchführung des erfindungsgemäßen Verfahrens zum Befestigen von Außenstirndeckeln 3 an einer Rolle 2.

Zusammenfassend ist festzuhalten, dass durch die Erfindung eine Verpackungsvorrichtung und ein Verfahren der eingangs genannten Arten derart verbessert werden, dass die Packpressenplatte bei einem verminderten Energieverbrauch schneller, einfacher und gleichmäßiger erwärmt wird.

### Bezugszeichenliste

- 1: Verpackungsvorrichtung
- 2: Rolle
- 3: Außenstirndeckel
- 4: Rollenlagereinrichtung
- 5: Tragwalze
- 6: Profilrahmen
- 7: Schlitten
- 8: Rolle
- 9: Kette
- 10: Getriebe
- 11: Elektromotor
- 12: Packpressenantrieb
- 13: Packpressenplatte
- 14: Hohlkörper
- 15: Wärmeträger
- 16: Heizeinrichtung
- 17: Heizwendel
- 18: Unterer Bereich
- 19: Steuerung/Regelung
- 20: Innenseite
- 21: Vorderseite
- 22: Wärmetauscher
- 23: Ansaugeinrichtung

- D: Doppelpfeil
- V14: Hohlkörpervolumen

## Patentansprüche

1. Verpackungsvorrichtung (1) zum Befestigen von Außenstirndeckeln (3) an einer Rolle (2) mit einer Rollenlagereinrichtung (4), mindestens einer in Längsrichtung der Rollenlagereinrichtung (4) bewegbaren und auf einem Schlitten (7) gelagerten Packpressenplatte (13) und einem an dem Schlitten (7) wirkenden Packpressenantrieb (12),
**dadurch gekennzeichnet,**
**dass** die Packpressenplatte (13) zumindest bereichsweise als wenigstens ein Hohlkörper (14) ausgebildet ist, der wenigstens teilweise mit mindestens einem Wärmeträger (15) gefüllt ist, und dass mindestens eine vorzugsweise steuer-/regelbare Heizeinrichtung (16) zur zumindest zeitweisen Verdampfung des mindestens einen Wärmeträgers (15) in dem wenigstens einen Hohlkörper (14) vorgesehen ist, wobei der mindestens eine zumindest zeitweise verdampfte Wärmeträger (15) an der Innenseite (20) des wenigstens einen Hohlkörpers (14) kondensiert und dadurch zumindest die Vorderseite (21) der Packpressenplatte (13) erwärmt.

2. Verpackungsvorrichtung (1) nach Anspruch 1,
**dadurch gekennzeichnet,**
**dass** die Packpressenplatte (13) als ein Hohlkörper (14) mit einem Hohlkörpervolumen (V14) ausgebildet ist und
**dass** die Packpresseplatte (13) einen geschlossenen Wärmekreislauf bildet.

3. Verpackungsvorrichtung (1) nach Anspruch 1 oder 2,
**dadurch gekennzeichnet,**
**dass** der Wärmeträger (15) Wasser und/oder ein Thermalöl, insbesondere ein Mineralöl, ein Synthetiköl oder ein biologisches Öl, umfasst.

4. Verpackungsvorrichtung (1) nach einem der vorhergehenden Ansprüche,
**dadurch gekennzeichnet,**
**dass** die Heizeinrichtung (16) mindestens eine wenigstens eine Wendel aufweisende Heizwendel (17) umfasst, die durch ihren ohmschen Widerstand einen elektrischen Strom in Wärme- und Strahlungsenergie umwandelt.

5. Verpackungsvorrichtung (1) nach Anspruch 4,
**dadurch gekennzeichnet,**
**dass** die Heizwendel (17) freitragend oder um einen hitzebeständigen Kern, der vorzugsweise aus Wolfram besteht, gewickelt ist.

6. Verpackungsvorrichtung (1) nach Anspruch 4 oder 5,
**dadurch gekennzeichnet,**
**dass** die Heizeinrichtung (16) im unteren Bereich (18) des Hohlkörpers (14), der zumindest zeitweise mit dem Wärmeträger (15) gefüllt ist, angeordnet ist.

7. Verpackungsvorrichtung (1) nach einem der vorhergehenden Ansprüche,
**dadurch gekennzeichnet,**
**dass** im Bereich der Heizeinrichtung (16) mindestens ein Wärmetauscher (22) angeordnet ist.

8. Verpackungsvorrichtung (1) nach einem der vorhergehenden Ansprüche,
**dadurch gekennzeichnet,**
**dass** die Packpressenplatte (13) mit einer vorzugsweise zentrisch wirkenden Ansaugeinrichtung (23) versehen ist, mit deren Hilfe an ihrer Vorderseite (21) ein Unterdruck erzeugt wird, mit dem der Außenstirndeckel (3) an der Packpressenplatte (13) festgehalten wird, bis er am Ende des Pressenvorgangs an der Rolle (2) festklebt.

9. Verfahren zum Befestigen von Außenstirndeckeln (3) an einer in einer Rollenlagereinrichtung (4) gelagerten Rolle (2) mittels mindestens einer in Längsrichtung der Rollenlagereinrichtung (4) bewegbaren und auf einem Schlitten (7) gelagerten Packpressenplatte (13) und einem an dem Schlitten (7) wirkenden Packpressenantrieb (12),
**dadurch gekennzeichnet,**
**dass** die zumindest bereichsweise als wenigstens ein Hohlkörper (14) ausgebildete und wenigstens teilweise mit mindestens einem Wärmeträger (15) gefüllte Packpressenplatte (13) mittels mindestens einer vorzugsweise steuer-/regelbaren Heizeinrichtung (16) beheizt wird, wobei der mindestens eine Wärmeträger (15) in dem wenigstens einen Hohlkörper (14) mittels der mindestens einen vorzugsweise steuer-/regelbaren Heizeinrichtung (16) zumindest zeitweise verdampft wird, an der Innenseite (20) des wenigstens einen Hohlkörpers (14) kondensiert und dadurch zumindest die Vorderseite (21) der Packpressenplatte (13) erwärmt.

## Claims

1. Packaging apparatus (1) for fixing external end covers (3) to a reel (2), having a reel supporting device (4), at least one pack press plate (13) which is mounted on a carriage (7) and can be moved in the longitudinal direction of the reel supporting device (4), and a pack press drive (12) acting on the carriage (7),
**characterized in that** the pack press plate (13) is constructed, at least in some regions, as at least one hollow body (14) which is at least partly filled with at least one heat-carrying medium (15), and **in that** at least one heating device (16) that can preferably be controlled/regulated is provided for the at least occasional evaporation of the at least one heat-carrying medium (15) in the at least one hollow body (14), the at least one at least occasionally evaporated heat-carrying medium (15) condensing on the inside (20) of the at least one hollow body (14) and, as a result, heating at least the front side (21) of the pack press plate (13).

2. Packaging apparatus (1) according to Claim 1,
**characterized in that** the pack press plate (13) is constructed as a hollow body (14) having a hollow body volume (V14), and **in that** the pack press plate (13) forms a closed heat circuit.

3. Packaging apparatus (1) according to Claim 1 or 2,
**characterized in that** the heat-carrying medium (15) comprises water and/or a thermal oil, in particular a mineral oil, a synthetic oil or a biological oil.

4. Packaging apparatus (1) according to one of the preceding claims,
**characterized in that** the heating device (16) comprises at least one heating coil (17) having at least one turn, which converts an electric current into heat energy and radiant energy as a result of its non-reactive resistance.

5. Packaging apparatus (1) according to Claim 4,
**characterized in that** the heating coil (17) is self-supporting or is wound around a heat-resistant core, which preferably consists of tungsten.

6. Packaging apparatus (1) according to Claim 4 or 5,
**characterized in that** the heating device (16) is arranged in the lower region (18) of the hollow body (14) which is at least partly filled with the heat-carrying medium (15).

7. Packaging apparatus (1) according to one of the preceding claims,
**characterized in that** at least one heat exchanger (22) is arranged in the region of the heating device (16).

8. Packaging apparatus (1) according to one of the preceding claims,
**characterized in that** the pack press plate (13) is provided with a suction device (23) which preferably acts centrally and with the aid of which a vacuum is generated on its front side (21), with which the external end cover (3) is held firmly on the pack press plate (13) until it is stuck firmly to the reel (2) at the end of the pressing operation.

9. Method for fixing external end covers (3) to a reel (2) supported in a reel supporting device (4), by means of at least one pack press plate (13) which is mounted on a carriage (7) and can be moved in the longitudinal direction of the reel supporting device (4), and a pack press drive (12) acting on the carriage (7),
**characterized in that** the pack press plate (13) constructed, at least in some regions, as at least one hollow body (14) which is at least partly filled with at least one heat-carrying medium (15), is heated by means of at least one heating device (16) that can preferably be controlled/regulated, the at least one heat-carrying medium (15) in the at least one hollow body (14) being at least occasionally evaporated by means of the at least one heating device (16) that can preferably be controlled/regulated, condensing on the inside (20) of the at least one hollow body (14) and, as a result heating, at least the front side (21) of the pack press plate (13).

## Revendications

1. Dispositif d'emballage (1) pour la fixation de couvercles frontaux extérieurs (3) sur un rouleau (2), comprenant un dispositif de support de rouleau (4), au moins une plaque de presse d'emballage (13) déplaçable dans la direction longitudinale du dispositif de support de rouleau (4) et montée sur un chariot (7), et un entraînement de presse d'emballage (12) agissant sur le chariot (7),
**caractérisé en ce que**
la plaque de presse d'emballage (13) est réalisée au moins en partie sous forme d'au moins un corps creux (14), qui est rempli au moins en partie d'un fluide caloporteur (15), et **en ce qu'**au moins un dispositif de chauffage de préférence commandable/réglable (16) est prévu pour l'évaporation au moins temporaire de l'au moins un fluide caloporteur (15) dans l'au moins un corps creux (14), l'au moins un fluide caloporteur (15) au moins partiellement évaporé étant condensé sur le côté intérieur (20) de l'au moins un corps creux (14) et de ce fait réchauffant au moins le côté avant (21) de la plaque de presse d'emballage (13).

2. Dispositif d'emballage (1) selon la revendication 1,
**caractérisé en ce que**
la plaque de presse d'emballage (13) est réalisée sous forme d'un corps creux (14) avec un volume de corps creux (V14) et
**en ce que** la plaque de presse d'emballage (13) forme un circuit thermique fermé.

3. Dispositif d'emballage (1) selon la revendication 1 ou 2,
**caractérisé en ce que**
le fluide caloporteur (15) comprend de l'eau et/ou une huile thermique, notamment une huile minérale, une huile synthétique ou une huile biologique.

4. Dispositif d'emballage (1) selon l'une quelconque des revendications précédentes,
**caractérisé en ce que**
le dispositif de chauffage (16) comprend au moins un filament chauffant hélicoïdal (17) présentant au moins un enroulement qui convertit par sa résistance ohmique un courant électrique en énergie thermique et de rayonnement.

5. Dispositif d'emballage (1) selon la revendication 4,
**caractérisé en ce que**
le filament chauffant hélicoïdal (17) est enroulé de manière autoportante ou autour d'un noyau résistant à la chaleur, qui se compose de préférence de tungstène.

6. Dispositif d'emballage (1) selon la revendication 4 ou 5,
**caractérisé en ce que**
le dispositif de chauffage (16) est disposé dans la région inférieure (18) du corps creux (14), qui est au moins temporairement rempli de fluide caloporteur (15).

7. Dispositif d'emballage (1) selon l'une quelconque des revendications précédentes,
**caractérisé en ce**
**qu'**au moins un échangeur de chaleur (22) est disposé dans la région du dispositif de chauffage (16).

8. Dispositif d'emballage (1) selon l'une quelconque des revendications précédentes,
**caractérisé en ce que**
la plaque de presse d'emballage (13) est pourvue d'un dispositif d'aspiration (23) agissant de préférence centralement, à l'aide duquel une dépression est formée sur son côté avant (21), avec laquelle le couvercle frontal extérieur (3) est fixé sur la plaque de presse d'emballage (13), jusqu'à ce qu'il soit collé fixement contre le rouleau (2) à la fin de l'opération de pressage.

9. Procédé pour la fixation de couvercles frontaux extérieurs (3) sur un rouleau (2) monté dans un dispositif de support de rouleau (4) au moyen d'au moins une plaque de presse d'emballage (13) déplaçable dans la direction longitudinale du dispositif de support de rouleau (4) et montée sur un chariot (7) et d'un entraînement de presse d'emballage (12) agissant sur le chariot (7),
**caractérisé en ce que**
la plaque de presse d'emballage (13) réalisée au moins en partie sous forme d'au moins un corps creux (14) et remplie au moins en partie d'au moins un fluide caloporteur (15) est chauffée au moyen d'au moins un dispositif de chauffage (16) de préférence commandable/réglable, l'au moins un fluide caloporteur (15) étant au moins partiellement évaporé dans l'au moins un corps creux (14) au moyen de l'au moins un dispositif de chauffage (16) de préférence commandable/réglable, étant condensé sur le côté intérieur (20) de l'au moins un corps creux (14) et de ce fait réchauffant au moins le côté avant (21) de la plaque de presse d'emballage (13).
